# EUROPÄISCHE PATENTSCHRIFT

(11) **EP 1 323 611 B1**
(45) Veröffentlichungstag und Bekanntmachung des Hinweises auf die Patenterteilung: **14.09.2005**
(21) Anmeldenummer: 02028314.9
(22) Anmeldetag: 17.12.2002
(51) Int. Cl.: B61G 11/18, B23P 15/20

(54) **Puffer, insbesondere für Schienenfahrzeuge**
Buffer, in particular for railway vehicles
Tampon, notamment pour véhicules ferroviaires

(30) Priorität: 27.12.2001 DE 10164674; 06.06.2002 DE 10225067; 28.11.2002 DE 20218449 U
(43) Veröffentlichungstag der Anmeldung: 02.07.2003
(73) Patentinhaber: SMW Spezialmaschinen und Werkzeugbau GmbH & Co. KG, 17036 Neubrandenburg (DE)
(72) Erfinder:
(74) Vertreter: Voss, Karl-Heinz

(56) Entgegenhaltungen:
- CH-A- 313 706
- DE-C- 4 337 257
- GB-A- 499 520
- GB-A- 1 044 582

## Beschreibung

Die Erfindung betrifft einen gefederten Puffer, insbesondere für Schienenfahrzeuge, mit ineinander gleitenden Gehäuseteilen (Pufferhülse und Stößel), einer Grundplatte zur Befestigung am Rahmen eines Fahrzeuges und andererseits einem Pufferteller. Beide Gehäuseteile werden durch eine in einer Führungsnut geführter Passfeder gegen verdrehen gesichert. Im inneren Gehäuseteil befindet sich eine vorgespannte Feder zur Dämpfung der Stößelbewegung.

### [Stand der Technik]

Die Gehäuseteile werden zum einen aus Guss gefertigt. Für größere Stückzahlen ist das fertigungstechnisch günstig. Um die hohen Beanspruchungen (Stoß- und Dauerbeanspruchung) im Bahnbetrieb zu genügen, sind die Teile starkwandig, wodurch ein Puffer sehr schwer ist. Die Fahrzeugmasse und damit die Betriebskosten steigen.

Bekannt ist auch die Fertigung der Gehäuseteile als Gesenkschmiedeteil, wobei das Hülsenrohr mit der Grundplatte und der Stößel mit dem Pufferteller jeweils als ein Stück ausgeführt sind. Die Herstellung ist sehr aufwendig, da teure Gesenke und Schmiedetechnik erforderlich sind, sowie mehrstufig eine große Tiefe ausgeschmiedet werden muss.
Zur Kostensenkung ist es jetzt üblich, die Grundplatte bzw. den Pufferteller jeweils mit dem Hülsenrohr zu verschweißen. Hier besteht nur die Grundplatte/ der Pufferteller aus einem Stück und ist mit dem Hülsenrohr durch eine umlaufende Schweißung verbunden. Eine derartige Lösung ist z. B. für den Pufferstößel aus der DE PS 4337257 bekannt. Es hat sich jetzt gezeigt, dass bei längerer Führungsnutzung Risse im Schweißnahtbereich auftreten können. Ursachen sind unter anderem subjektive Schweißfehler, die niemals vollständig vermieden werden können. Die Schweißnaht an der Pufferhülse ist besonders belastet, da sie am Ende der Hülse, also unmittelbar vor der Pufferbefestigung angeordnet ist. Die Querkräfte in Kurvenfahrten wirken somit über einen großen Hebel (annähernd Pufferlänge) auf die Schweißnaht.
In der Patentschrift GB 1 044 582 wird ein hydraulischer Stoßdämpfer für eine automatische Kupplung an Eisenbahnwaggons beschrieben. Dieser besteht aus einem zylinderförmigen Gehäuse, dass an einem Ende durch einen Deckel und am anderen Ende durch einen festen Boden verschlossen ist. Der Boden dient weiterhin der Befestigung des Stoßdämpfers. Durch den Deckel wird ein zylindrischer Stößel geführt, der sich im Gehäuse auf eine weitere Führung und Federn abgestützt. Zur Bewegungsdämpfung sind Räume und Ventile für eine Hydraulikflüssigkeit angeordnet. Der Boden besteht gemäß einer Variante aus einer im zylinderförmigen Gehäuse angeordneten Scheibe, die sich auf einem Absatz des Gehäuses abstützt. Außen ist das zylinderförmige Gehäuse in gleicher Ebene von einer Platte umschlossen. Die Scheibe und die Platte sind mit dem zylinderförmigen Gehäuse bündig verschweißt, so dass eine Bodenplatte gebildet wird. Durch diese Gestaltung wird die Einleitung der Kräfte vom zylinderförmigen Gehäuse verbessert. Allerdings werden die Seitenkräfte auf die Platte nur durch die Schweißnähte übertragen. Um die Festigkeit zu erhöhen sind außen zusätzlich mehrere Knotenbleche angeschweißt. Das steigert die Fertigungskosten und ist auch nur dort anwendbar, wo der Stößel in das befestigte Gehäuse geführt ist. Bei Eisenbahnpuffer sind aber überwiegende die Stößel über dem feststehenden Gehäuse geführt. Die Kontenbleche würden dann den Federweg des Stößels einschränken. Da aber Pufferlänge und Federweg genormt sind, ist diese Konstruktion auf Pufferhülsen von Eisenbahnpuffer nicht übertragbar.
Die Führung der ineinander gleitenden Gehäuseteile von Eisenbahnpuffer durch eine Passfeder und Führungsnut ist ebenfalls seit einigen Jahren üblich. Damit soll ein Verdrehen des Stößels gegenüber der Pufferhülse bei Belastung verhindert werden, so dass der Pufferteller seine horizontale Lage beibehält. Am äußeren Umfang des inneren Gehäuseteiles, überwiegend die am Pufferträger angeschraubte Pufferhülse, ist längs eine Führungsnut eingearbeitet. In dieser ist eine Passfeder mit etwa der halben Dicke geführt. Mit der verbleibenden Dicke minus Spiel ist sie in einer Ausnehmung an der Innenwandung des äußeren Gehäuseteiles befestigt.
Bei längerem Gebrauch der Puffer können Risse im Führungsnutbereich auftreten. Diese beginnen sehr häufig am Führungsnutgrund am offenen Ende der Führungsnut, die sich am Rohrende befindet. Das führt letztlich zu einer Zerstörung der Führung. Mit dem dadurch möglichen Verdrehen des Puffertellers wird die Funktion gefährdet.
Naheliegend ist eine Verstärkung der Wandungsdicke. Dieses ist aber bei dem inneren Rohr durch die vorgegebenen Normen für z. B. Eisenbahnpuffer nicht möglich. Es werden deshalb auch durch die gesamte Wandstärke gehende Schlitze als Führungen gefertigt. In dieser Ausführung muss die Passfeder am äußeren Gehäuseteil innen sicher befestigt sein. Die Passfederführung ist damit ein einseitig offener Schlitz. Bei der auftretenden seitlichen Belastung wird durch den Druck der Passfeder der Schlitz am offenen Ende aufgeweitet und es beginnt eine Rissbildung am Schlitzende.

Diese Gefahrenpotentiale erfordern zur Vermeidung von Betriebsstörungen eine häufige Überwachung und gegebenenfalls den Austausch von Pufferteilen oder Puffern. Damit steigen die Kosten zur Gewährleistung der Betriebssicherheit. Trotzdem verbleibt ein Restrisiko mit möglichen Unfällen.

### [Aufgabe der Erfindung]

Aufgabe der Erfindung ist es, aus relativ einfachen Elementen ein Gehäuseteil bzw. eine Pufferhülse mit hoher Dauerfestigkeit und einem geringen Gewicht zu schaffen. Der Einfluss von Schweißfehlern auf die Festigkeit soll dabei vermindert werden. Weiterhin sollen die spezifischen Flächenpresskräfte zwischen den Elementen des Gehäuseteiles niedrig gehalten, eine Korrosion zwischen diesen und Risse im Führungsnutbereich der Passfederführung verhindert werden.

Erfindungsgemäß wird die Aufgabe durch die Merkmale des Anspruchs eins gelöst. Durch die Zusammenfügung aus drei einfachen Bauteilen mit einer Kombination von Presssitzen, bzw. Formschluss und Schweißung in gering belasteten Bereichen wird eine leichte und dauerfeste Pufferhülse geschaffen. Die Lösung ist überraschend einfach, da von dem bisherigen Grundprinzip, dass die Grundplatte aus einem Stück besteht, abgewichen wird.
Die vorgeschlagene Erweiterung am Ende der Führungsnut verkürzt deren tragende Seitenwand, trotzdem ist die maximale Spannung in diesem Bereich des Gehäuseteiles/Hülsenrohres erheblich vermindert. Mit diesem einfach zu realisierendem Merkmal werden Rissbildungen am Ende des Führungsnutgrundes sicher vermieden.
Gemäß einer vorteilhaften Ausführung nach Anspruch 2 sind die Pressverbindungen durch Aufschrumpfen, also Erwärmung bzw. Kühlung jeweils eines Bauteils der Paarung hergestellt. Durch die großen Schrumpfkräfte sind nur noch kleine Schweißverbindungen zur Sicherung des Sitzes bzw. der Fuge erforderlich.
In der Ausführung nach Anspruch 3 wird die Pressverbindung durch Aufpressen der Teile bei entsprechenden Übermaßen realisiert. In dieser Ausführung kann durch eine stärkere Verschweißung die geringere Haltekraft des Presssitzes ausgeglichen werden.
Die Schweißung erfolgt im Stirnbereich der Teile, bzw. der Grundplatte in entsprechend vorbereitete Nahtfugen. Mit dieser konstruktiv günstigen Schweißnahtanordnung wird die Belastung der Schweißnähte erheblich gesenkt. Die Hauptkräfte werden durch die Presssitze, bzw. einem Formschluss gemäß Anspruch 6 übertragen. Die Schweißungen haben im Wesentlichen nur noch die Funktion, die Fugen der Sitze abzudichten und eine durchgängige Oberfläche der Grundplatte zu ermöglichen. Vereinzelt auftretende Qualitätsminderungen der Schweißung beeinflussen die Gesamtfestigkeit der Pufferhülse deshalb nicht mehr.
Die Abmaße der Bauteile bzw. für den Puffer selbst können nicht beliebig gewählt werden. Es sind entsprechende Normen für den Puffer einzuhalten. Der UIC - Kodex des internationalen Eisenbahnverbandes - schreibt z. B. für Puffer mit 105 mm Hub für Güterwagen eine Vielzahl von Maßen und möglichen Grenzbelastungen vor. Bei dünnwandigen Teilen, also kleinen Pressflächen, sind große Presskräfte im Presssitz erforderlich, um die auf den Puffer einwirkenden Kräfte abzuleiten. Es entstehen starke Flächenpressungen, die bei Dauerbelastungen Risse bewirken könnten.
In weiterer Ausgestaltung der Erfindung wird deshalb gemäß Anspruch 5 der Flansch im Bereich des Presssitzes mit einer größeren Dicke mit einem Übergang zur allgemeinen Flanschdicke ausgeführt. Gemäß Anspruch 6 ist der Sitz zwischen dem Hülsenrohr und dem Boden formschlüssig ausgebildet. Eine einseitige Schweißnaht verhindert ein Loslösen. Die eingeleiteten Hauptkräfte werden von den gegenüber der Wanddicke vergrößerten Flächen der Teile übertragen. Dadurch wird die spezifische Flächenpressung vermindert.
Im Bereich der Schweißnähte wird durch die Schweißwärme die Pressvorspannung vermindert bzw. aufgehoben. Deshalb sollten die Schweißnähte möglichst klein sein oder ganz entfallen. Andererseits hat sich gezeigt, dass bei starken Belastungen im Presssitz ohne Fugenverschweißung sich vorübergehend die Fuge in der Größenordnung von Mikrometern öffnet. Bei der üblichen Langzeitnutzung der Puffer im Freien kann dieses eine Spaltkorrosion bewirken. In dem Bereich, in dem der Sitz besonders stark "arbeitet", wird die Ringfuge nicht verschweißt, sondern gemäß den Ansprüchen 9 und 10 nur elastisch abgedichtet. Mit dieser Maßnahme werden Haarrisse und Spaltkorrosion auch bei Dauerbelastung vermieden.
In den Ansprüchen 11 bis 15 werden vorteilhafte Ausgestaltungen der Führungsnut offenbart.
Bei einer Führungsnut nach Anspruch 11 entspricht die maximale Erweiterung 1- bis 3-mal der Breite der Führungsnutbreite.
Wenn es die räumlichen Verhältnisse gestatten, wird gemäß Anspruch 12 die Führungsnut etwa um die Länge der Erweiterung verlängert bzw. der Passfedersitz verschoben. Bei maximaler Einfederung ist dadurch die Passfeder über die gesamte Länge in der Führungsnut geführt, was eine weitere Spannungsminderung bewirkt.
Die Erfindung ist selbstverständlich auch bei anderen Ausführungsformen von Puffern, als in dem nachfolgenden Ausführungsbeispiel anwendbar.

### [Beispiele]

Nachfolgend soll die Erfindung an zwei Ausführungsbeispielen erläutert werden.
Die Fig. 1 zeigt einen Längsschnitt durch ein Puffergehäuse, die Fig. 2 eine Seitenansicht, vom offenen Ende des Hülsenrohres aus gesehen und Fig. 3 einen Längsschnitt des Endes mit der Grundplatte in einer zweiten Ausführung. Die Fig. 4 zeigt das Puffergehäuse (Pufferhülse) in der Draufsicht und die Fig. 5 eine vergrößerte, räumliche Darstellung der Erweiterung der Führungsnut.

Das Hülsenrohr 1 ist aus einem Rohrstück gefertigt. An einem Rohrende ist außen und innen ein Sitz für eine Presspassung gedreht. Zusätzlich sind an den Kanten Fasen ausgebildet. Am entgegengesetzten Ende ist eine Führungsnut 6 eingefräst. Der Boden 2 ist aus einem Starkblech ausgeschnitten oder als Schmiedestück gefertigt. Der äußere Durchmesser ist mit passendem Übermaß zum Innendurchmesser des Hülsenrohres 1 überdreht und mit Fasen versehen. Der Flansch 3 bildet den Hauptkörper der Grundplatte und besitzt eine zentrale Bohrung mit Passung für das Hülsenrohr 1. Am Umfang der Bohrung ist der Flansch 3 dicker ausgeführt, um die Flächendrücke zu senken und die Kräfte besser abzuleiten. Weiterhin sind vier Durchgangsbohrungen für die Befestigungsschrauben zum Pufferträger vorgefertigt.
Zur Fertigstellung der Pufferhülse wird z. B. das Hülsenrohr 1 erwärmt und der kalte Boden 2 in das Hülsenrohr 1 eingeschoben. Nach der Abkühlung wird der erwärmte Flansch 3 auf das Hülsenrohr 1 aufgesetzt. Abschließend werden die vorbereiteten Fugen an der Stirnseite verschweißt und die Nahtoberflächen geglättet. Die Verschweißung 4 ist in der Fig. 1 überproportional dargestellt. Der entgegengesetzte Fugenbereich wird durch Auftragen einer gummihaltigen Dichtungsmasse 5 abgedichtet.
Nach der Montage der Feder, Passfeder, weiterer Einzelteile und des Stößels auf die Pufferhülse ist der Puffer komplett. Jetzt wird der Flansch 3 der Pufferhülse mit dem Pufferträger des Fahrzeuges verschraubt.

In einem weiteren Ausführungsbeispiel gemäß Fig. 3 ist die Rohrwandung des Hülsenrohres 1 zum Rohrende innen ansteigend ausgeführt, so dass ein kegelstumpfförmiger Sitz entsteht. In der Fig. 3 ist das zur Darstellung stark überhöht abgebildet. Zusätzlich sind an den Kanten Fasen für die Schweißnähte gefertigt. Der Boden 2 ist aus einem Starkblech ausgeschnitten oder ein Schmiedestück. Der äußere Durchmesser ist so kegelstumpfförmig ausgebildet, dass der Boden 2 durch das Hülsenrohr 1 bis zum Sitz eingebracht werden kann.
Zur Fertigstellung der Pufferhülse wird der Boden 2 in den inneren Sitz des Hülsenrohres 1 gepresst und außen in der Fase verschweißt. Die später in das Hülsenrohr 1 eingebrachte Pufferfeder drückt auf den Boden 2 und dieser leitet die Kräfte auf den Pufferträger des Waggons. Danach wird der erwärmte Flansch 3 auf das Hülsenrohr 1 aufgesetzt. Abschließend wird die vorbereitete äußere Fuge 4 verschweißt und der entgegengesetzte Fugenbereich durch Auftragen einer handelsüblichen elastischen Dichtungsmasse 5 abgedichtet. Dieses erfolgt in einem Streifen über der Fuge, so dass im unmittelbaren Fugenbereich eine Bewegung der Teile 1 und 3 gegeneinander möglich ist, ohne die Abdichtung insgesamt abzulösen.

Wie aus Fig. 4 ersichtlich, ist am äußeren Umfang des Hülsenrohres 1, parallel zur Längsachse, eine Führungsnut 6 eingefräst. Diese durchdringt nicht die ganze Wanddicke, so dass ein mehrere Millimeter dicker Nutgrund verbleibt. Das Ende der Führungsnut 6 im Bereich des Hülsenrohrendes besitzt eine Erweiterung 7. Diese hat die Form eines Zylinderabschnittes mit einer maximalen Erweiterung am Hülsenrohrende. Die Erweiterung 7 durchdringt die gesamte Wandstärke. Dadurch ist der Anfang des Nutgrundes zurückgesetzt und die Seitenwandung der Erweiterung 7 verläuft bogenförmig. Die Seitenwandung kann auch einen abgewandelten Kurvenverlauf besitzen.
Im nicht dargestellten äußeren Gehäuseteil ist eine der Führungsnut 6 entsprechende Gleitfeder befestigt. Zur Montage wird erst die Feder in das Hülsenrohr 1 geführt. Danach wird das äußere Gehäuseteil mit der Gleitfeder aufgeschoben, so dass die Gleitfeder in der Führungsnut (6) geführt wird. Ein um das Hülsenrohr 1 umlaufender Sicherungsring verhindert ein Auseinandergleiten der Gehäuseteile.
Im ausgefederten Zustand, also bei fehlender Krafteinwirkung auf den Puffer, trägt die Gleitfeder nur auf einem Teil ihrer Länge. Unter Belastung federt das äußere Gehäuseteil (Stößel) ein, so dass die Gleitfeder in annähernd Gesamtlänge trägt. Die Erweiterung 7 ist dabei nicht direkt belastet.

### Verzeichnis der Bezugszeichen

- 1: Hülsenrohr
- 2: Boden
- 3: Flansch
- 4: Schweißung
- 5: dauerelastisches Medium
- 6: Führungsnut
- 7: Erweiterung

## Patentansprüche

1. Puffer, insbesondere für Schienenfahrzeuge, bestehend aus zwei ineinander geführten zylindrischen Gehäuseteilen mit Passfederführung und einer im Inneren vorgespannter Feder, sowie einen um das Hülsenrohr umlaufenden Sicherungsring, dessen eines Gehäuseteil am Ende als Grundplatte zur Befestigung des Puffers ausgebildet ist und aus mehreren mit einem Hülsenrohr verschweißten Einzelteilen besteht, **dadurch gekennzeichnet,**
**dass** das Gehäuseteil aus einem Hülsenrohr (1), einem Boden (2) und einem Flansch (3) besteht,
die miteinander durch Presssitze oder Formschluss und Schweißung (4) an mindestens einer Stirnseite verbunden sind, so dass Boden (2) und Flansch (3) eine Grundplatte bilden und
die Führungsnut (6) am Ende des Hülsenrohres (1), bezogen auf ihre Längsachse, eine Erweiterung (7) besitzt und in diesem Bereich durch die Rohrwandung durchgehend gestaltet ist.

2. Puffer nach Anspruch 1, **dadurch gekennzeichnet,**
**dass** die Presssitze zwischen dem Boden (2) und Hülsenrohr (1), sowie Flansch (3) und Hülsenrohr (1) durch Erwärmung bzw. Abkühlung eines Teiles der Paarung hergestellt sind.

3. Puffer nach Anspruch 1, **dadurch gekennzeichnet,**
**dass** die Presssitze zwischen dem Boden (2) und Hülsenrohr (1), sowie Flansch (3) und Hülsenrohr (1) durch Einpressung hergestellt sind.

4. Puffer nach Anspruch 1 bis 3, **dadurch gekennzeichnet,**
**dass** das Hülsenrohr (1), der Boden (2) und der Flansch (3) zusätzlich zum Presssitz durch eine Schweißung (4) im Stirnbereich der Grundplatte verbunden sind.

5. Puffer nach Anspruch 1 bis 4, **dadurch gekennzeichnet,**
**dass** der Flansch (3) im Bereich des Presssitzes eine größere Dicke mit einem Übergang zur allgemeinen Flanschdicke besitzt.

6. Puffer nach Anspruch 1 **dadurch gekennzeichnet,**
**dass** das Hülsenrohr (1) und der Boden (2) des Gehäuseteiles formschlüssig und durch Schweißung (4) an mindestens einer Stirnseite verbunden ist.

7. Puffer nach Anspruch 6, **dadurch gekennzeichnet,**
**dass** die formschlüssige Verbindung kegelstumpfförmig ausgebildet ist.

8. Puffer nach Anspruch 6 und 7, **dadurch gekennzeichnet,**
**dass** das Hülsenrohr (1) im Endbereich zur Grundplatte im Innendurchmesser verjüngt ist, so das eine kegelstumpfförmige Sitzfläche für den Boden (2) gebildet wird.

9. Puffer nach Anspruch 1 bis 8, **dadurch gekennzeichnet,**
**dass** die nicht durch Schweißung verschlossenen Fugen der Presssitze mit einem dauerelastischen Medium (5) dichtend beschichtet sind.

10. Puffer nach Anspruch 9, **dadurch gekennzeichnet,**
**dass** das dauerelastische Medium (5) eine Kunstharzverbindung, Gummimischung oder handelsübliche dauerelastische Fugendichtungsmasse ist.

11. Puffer nach Anspruch 1 bis 10, **dadurch gekennzeichnet,**
**dass** die maximale Erweiterung (7) der Führungsnut (6) 1 bis 3 mal der Breite der Führungsnutbreite entspricht.

12. Puffer nach Anspruch 1 bis 11, **dadurch gekennzeichnet,**
**dass** die Führungsnut (6) etwa um die Länge der Erweiterung (7) verlängert bzw. der Passfedersitz verschoben ist, so dass bei maximaler Einfederung die Passfeder über die gesamte Länge in der Führungsnut (6) geführt ist.

13. Puffer nach Anspruch 1 bis 12, **dadurch gekennzeichnet,**
**dass** die Erweiterung (7) die Form eines Zylinderabschnittes besitzt, der symmetrisch zur Mittelachse der Führungsnut (6) und dessen maximale Breite am Ende des Hülsenrohres(1) liegt.

14. Puffer nach Anspruch 1 bis 12, **dadurch gekennzeichnet,**
**dass** die Erweiterung (7) ellipsenförmig verläuft und der Scheitelpunkt auf der Mittelachse der Führungsnut (6) liegt.

15. Puffer nach Anspruch 1 bis 10, **dadurch gekennzeichnet,**
**dass** das geschlossene Ende der Führungsnut (6) in einer Erweiterung (7) endet, deren maximale Erweiterung (7) 1,1 bis 3 mal der Breite der Führungsnutbreite entspricht.

## Claims

1. Buffers, in particular for rail vehicles, consisting of two cylindrical casing parts led in each other with feather key guidance and a spring loaded in the interior and a rotating snap ring around the tubular plunger, one casing part of which at its end is designed as a base plate for fixing the buffer and consisting of several individual parts welded to a tubular plunger being **characterized in that**,
the casing part consists of a tubular plunger (1), a bottom (2) and a flange (3), being connected to each other by pinch fits or form closure and welding (4) at at least one surface so that the bottom (2) and the flange (3) form a base plate and the guiding groove (6) at the end of the tubular plunger (1) referring to its longitudinal axis has got an enlargement (7) and is designed in this area in a continuous way by the tube side.

2. Buffer according to claim 1, **characterized in that**,
the pinch fits between the bottom (2) and the tubular plunger (1) and the flange (3) and tubular plunger (1) are made by heating or cooling down of one part of the pairing.

3. Buffer according to claim 1, **characterized in that**,
the pinch fits between the bottom (2) and the tubular plunger (1) and flange (3) and tubular plunger (1) are made by insertion.

4. Buffer according to claims 1 to 3, **characterized in that**,
the tubular plunger (1), the bottom (2) and the flange (3) are connected, additionally to the pinch fit by a welding (4) on the surface of the base plate.

5. Buffer according to claims 1 to 4, **characterized in that**,
the flange (3) has got a greater thickness with a passing to general flange thickness.

6. Buffer according to claim 1, **characterized in that**,
the tubular plunger (1) and the bottom (2) of the casing part are connected in a form-fit manner and by welding (4) at at least one surface.

7. Buffer according to claim 6, **characterized in that**,
the form-fit connection is designed in a truncated manner.

8. Buffer according to claims 6 and 7, **characterized in that**,
the tubular plunger (1) in its interior diameter is reduced in the final area towards the base plate so that a truncated seat for the bottom (2) is formed.

9. Buffer according to claims 1 to 8, **characterized in that**,
the joints of the pinch fits not closed by welding are coated with a permanent elastic medium (5).

10. Buffer according to claim 9, **characterized in that**,
the permanent elastic medium (5) is an artificial resin bond, a rubber compound or commercial permanent elastic joint sealant.

11. Buffer according to claims 1 to 10, **characterized in that**,
the maximum enlargement (7) of the guiding groove (6) corresponds 1 to 3 times to the width of the guiding groove width.

12. Buffer according to claims 1 to 11, **characterized in that**,
the guiding groove (6) is extended approximately by the length of the enlargement (7) or the feather key seat is displaced, so that the feather key is guided over the overall length in the guiding groove (6) in case of maximum spring deflection.

13. Buffer according to claims 1 to 12, **characterized in that**,
the enlargement (7) has the form of a cylinder section being located symmetrically to the center line of the guiding groove (6) and its maximum width at the end of the tubular plunger (1).

14. Buffer according to claims 1 to 12, **characterized in that**,
the enlargement (7) runs elliptically and the vertex is on the center line of the guiding groove (6).

15. Buffer according to claims 1 to 10, **characterized in that**,
the closed end of the guiding groove (6) ends in an enlargement (7), the maximum enlargement of which (7) corresponds 1.1 to 3 times to the width of the guiding groove width.

## Revendications

1. Tampon, notamment pour véhicules ferroviaires, comprenant deux pièces de boisseau cylindriques guidées l'une dans l'autre au guidage du ressort d'ajustage de passage et un ressort précontraint dans l'intérieur ainsi que d'un circlip tournant tout autour du tube de boisseau, dont une des pièces de boisseau est formée comme plaque du fond au bout pour fixer le tampon et elle est composée des différentes pièces uniques soudées à un tube de boisseau, **caractérisés en ce que** la pièce de boisseau est composée d'un seul tube de boisseau (1), d'un fond (2) et d'une bride (3),
qui sont raccordés par des ajustages serrés ou par fermeture géométrique et par soudage (4) au un front au minimum, tellement que le fond (2) et la bride (3) constituent une plaque du fond et
que la rainure de guidage (6) dispose d'un élargissement (7) au bout du tube de boisseau (1) par rapport à son axe longitudinal et qu'elle est réalisée de manière continue dans cette zone en passant la paroi de tube.

2. Tampon conforme à la revendication 1, **caractérisés en ce que** les ajustages serrés entre le fond (2) et le tube de boisseau (1) ainsi qu'entre bride (3) et tube de boisseau (1) sont réalisés par réchauffage ou par refroidissement d'une pièce du pair.

3. Tampon conforme à la revendication 1, **caractérisés en ce que** les ajustages serrés entre le fond (2) et le tube de boisseau (1) ainsi qu'entre la bride (3) et le tube de boisseau (1) sont réalisés par l'enfoncement.

4. Tampon conforme à l'une des revendications 1 à 3, **caractérisés en ce que** le tube de boisseau (1), le fond (2) et la bride (3) sont raccordés par l'ajustage serré et supplémentairement par un soudage (4) au front de la plaque du fond.

5. Tampon conforme à l'une des revendications 1 à 4, **caractérisés en ce que** l'épaisseur de la bride (3) est élevée dans la zone de l'ajustage serré en passant à l'épaisseur de bride générale.

6. Tampon conforme à la revendication 1, **caractérisés en ce que** le tube de boisseau (1) et le fond (2) de la pièce de boisseau sont effectués à fermeture géométrique et raccordés par soudage (4) à un front au minimum.

7. Tampon conforme à la revendication 6, **caractérisés en ce que** le raccordement à fermeture géométrique est réalisé en forme tronconique.

8. Tampon conforme à l'une des revendications 6 et 7, **caractérisés en ce que** le diamètre intérieur du tube de boisseau (1) se réduit au bout vers la plaque du fond de cette manière que la forme de la surface d'appui prévue au fond (2) est tronconique.

9. Tampon conforme à l'une des revendications 1 à 8, **caractérisés en ce que** les jointures des ajustages serrés non fermées par soudage sont couvertes d'une couche d'étanchéité à l'aide d'un milieu à flexibilité permanente (5).

10. Tampon conforme à la revendication 9, **caractérisés en ce que** le milieu à flexibilité permanente (5) comprend un composé de résine synthétique, un mélange de caoutchouc ou une masse en matériau commercial d'étanchéité à flexibilité permanente.

11. Tampon conforme à l'une des revendications 1 à 10, **caractérisés en ce que** l'élargissement (7) de la rainure de guidage (6) correspond à la largeur de la rainure de guidage de 1 foi à 3 fois.

12. Tampon conforme à l'une des les revendications 1 à 11, **caractérisés en ce que** la rainure de guidage (6) est prolongée de la langueur de l'élargissement (7) environ ou que l'ajustement du ressort est déplacé ainsi qu'en cas de compression de ressort maximale le ressort d'ajustage de passage est guidé sur la longueur totale dans la rainure de guidage (6).

13. Tampon conforme à l'une des revendications 1 à 12, **caractérisés en ce que** l'élargissement (7) est réalisé en forme d'un segment cylindrique situé de manière symétrique à la ligne centrale de la rainure de guidage (6) avec la largeur maximale au bout du tube de boisseau (1).

14. Tampon conforme à l'une des les revendications 1 à 12, **caractérisés en ce que** le tracé de l'élargissement (7) est elliptique et que le sommet se trouve sur la ligne centrale de la rainure de guidage (6).

15. Tampon conforme à l'une des revendications 1 à 10, **caractérisés en ce que** le bout fermé de la rainure de guidage (6) se termine par un élargissement (7) dont l'élargissement maximal (7) correspond à la largeur de la rainure de guidage de 1,1 à 3 fois.
